# EUROPÄISCHE PATENTSCHRIFT

(11) **EP 0 958 917 B1**
(45) Veröffentlichungstag und Bekanntmachung des Hinweises auf die Patenterteilung: **12.12.2001**
(21) Anmeldenummer: 99108506.9
(22) Anmeldetag: 30.04.1999
(51) Int. Cl.: B41F 13/00, B41F 7/02

(54) **Rollenrotations-Druckmaschine mit bewegbaren Druckwerken**
Rotary printing press having movable printing units
Machine rotative avec des groupes d'impression amovibles

(30) Priorität: 22.05.1998 US 83136
(43) Veröffentlichungstag der Anmeldung: 24.11.1999
(73) Patentinhaber: Heidelberger Druckmaschinen Aktiengesellschaft, 69115 Heidelberg (DE)
(72) Erfinder: Dufour, Charles Henry, Durham, NH 03824 (US)

(56) Entgegenhaltungen:
- EP-A- 0 563 007
- WO-A-95/24314
- DE-A- 3 712 703
- DE-A- 3 716 188
- DE-A- 4 219 705
- DE-A- 4 408 027
- US-A- 1 782 608

## Beschreibung

Die vorliegende Erfindung betrifft eine Rollenrotations-Druckmaschinen gemäß dem Oberbegriff von Anspruch 1.

Bei den heute verwendeten Rollenrotations-Druckmaschinen z. B. zum Drucken von Zeitungen oder anderen kommerziellen Druckprodukten sind die Druckwerke in festgelegten Positionen in der Druckerei angebracht und können nicht relativ zueinander in vertikaler Richtung bewegt werden. In großen Druckmaschinen, z. B. für den Zeitungsdruck, sind eine Vielzahl von Druckwerken übereinander angeordnet, so daß eine oder mehrere Papierbahnen bedruckt werden können, die die Druckwerke in im wesentlichen vertikaler Richtung durchlaufen. Durch die feste Anordnung der Druckwerke und die räumlichen Beschränkungen der Druckerei sind die Druckwerke für den Drucker nur schwer zugänglich. Daraus ergibt sich ein hoher Zeitaufwand für das Auswechseln von Druckplatten und Gummitüchern sowie für Reparaturen und Wartungsarbeiten an den Druckwerken.

Die DE-A 37 16 188 beschreibt eine Druckwerksanordnung in einer Rollenrotationsdruckmaschine, bei der Gummituchzylinder und Plattenzylinder enthaltende Teileinheiten der Druckwerke gegenüber einem oder mehreren stationär angeordneten Farbwerken in einer im Wesentlichen vertikalen Richtung relativ zueinander verfahrbar sind.

Aus der DE-A 42 19 705 geht eine Rollenrotationsdruckmaschine in Turmbauweise hervor, bei welcher die ortsfest übereinander angeordneten Druckwerke mit seitlich an diesen durch Hubeinrichtungen in vertikaler Richtung verfahrbaren Arbeitsbühnen ausgerüstet sind, durch welche die Bediener der Druckmaschine Zugang zu den einzelnen Druckwerken erhalten.

Die DE-A 37 12 703 beschreibt eine Bogenrotationsdruckmaschine in Reihenbauweise, bei der die einen Gummituchzylinder und einen zugeordneten Druckplattenzylinder enthaltenden Druckwerke in horizontaler Richtung relativ zueinander verfahrbar sind.

EP 0 749 369 B1 beschreibt eine Mehrfarben-Rollenrotations-Druckmaschine mit vier Gummi-Gummi-Druckwerken, die übereinander angeordnet sind und horizontal so verfahrbar sind, daß der zwischen den Gummituchzylindern entstehende Raum zum Auswechseln der Gummitücher für einen Drucker zugänglich wird.

Aufgrund der lediglich horizontalen Verfahrbarkeit der Druckwerkshälften bietet das beschriebene Gummi-Gummi-Druckwerk für den Drucker nur eine begrenzte Zugänglichkeit zu den sandwichartig übereinander angeordneten Farb- und Feuchtwerken der einzelnen Druckwerke.

Demgemäß ist es eine Aufgabe der vorliegenden Erfindung, eine Rollenrotations-Druckmaschine mit einer Vielzahl von vertikal übereinander angeordneten Druckwerken zu schaffen, welche für den Drucker eine verbesserte Zugänglichkeit zu den einzelnen Komponenten innerhalb der Druckwerke ermöglicht.

Erfindungsgemäß umfaßt eine Rollenrotations-Druckmaschine zum Bedrucken einer Bahn, die sich in im wesentlichen vertikaler Richtung durch die Druckmaschine bewegt, einen oder mehrere Drucktürme mit Druckwerken. In jedem Turm bedruckt ein erstes Druckwerk die Bahn mit einer ersten Farbe und ein zweites Druckwerk die Bahn mit einer zweiten Farbe. Das zweite Druckwerk ist über dem ersten Druckwerk angeordnet, und ein Hebe- und Positioniersystem oder eine -vorrichtung bewegt das erste und das zweite Druckwerk relativ zueinander in im wesentlichen vertikaler Richtung.Dabei sind alle Druckwerke eines Turms identisch gestaltet und umfassen ein Gehäuse mit einer Dachfläche. Diese Dachfläche wirkt mit einer entsprechend gestalteten Bodenfläche des Gehäuses zusammen, so daß die Druckwerke, nachdem sie aufeinander zu bewegt worden sind, eine geschachtelte Anordnung bilden.

Gemäß einer zweiten Ausführungsform der Erfindung umfaßt jeder Turm drei oder mehr übereinander angeordnete Druckwerke, von denen jedes die Bahn mit einer anderen Farbe bedruckt. Jedes dieser Druckwerke ist in im wesentlichen vertikaler Richtung relativ zu den anderen Druckwerken mittels eines Hebe- und Positioniersystems oder einer Hebe-und Positioniervorrichtung im Turm bewegbar.

Gemäß einer weiteren Ausführungsform der Erfindung können die Druckwerke in jedem Turm gruppenweise relativ zueinander verschoben werden. Jeder Turm kann so gestaltet sein, daß mindestens zwei (oder alle) Druckwerke im Turm aufeinander zu bewegt werden können, bis sie in einer geschachtelten Anordnung aufeinander liegen.

Gemäß einer weiteren Ausführungsform der Erfindung können ein oder mehrere Druckwerke in jedem Turm unter eine Bedienebene bewegt werden, auf der der Drucker steht, wenn er Wartungsarbeiten durchführt oder die Druckplatte bzw. das Gummituch auswechselt. Die Bedienebene kann der Boden der Druckerei oder eine Plattform sein, die oberhalb des obersten Druckwerks eines jeden Turmes oder zwischen zwei Druckwerken angeordnet ist.

Beispielhafte Ausführungsformen der Erfindung ermöglichen einen schnellen und einfachen Zugang zu den Druckplatten und Gummitüchern, so daß der Drucker die Druckplatten und Gummitücher sowie sonstige Teile schnell auswechseln und/oder einstellen kann. Dies ermöglicht es dem Drucker, kurzfristige Druckaufträge termingerecht zu erledigen, und erhöht die Gesamtproduktivität der Druckmaschine. Da die Druckwerke identisch ausgestaltet und angeordnet sind und zudem auch in gleicher Weise arbeiten, ergibt sich der Vorteil, daß im wesentlichen alle Teile eines jeden Druckwerks gegen entsprechende Teile der anderen Druckwerke austauschbar sind. Hierdurch wird lediglich ein einziger Satz an Störungs- und Beseitigungsmaßnahmen sowie Spezifikationen zur Einstellung der Druckwerke benötigt, um die Druckwerke zu warten oder im Falle einer Störung zu reparieren. Demgemäß reduzieren sich die Arbeit und die Kosten für den Betrieb, die Wartung und die Reparatur der Druckmaschine.

Die vorliegende Erfindung weist darüber hinaus weitere Vorteile auf. Sie ist z. B. bei gleicher Leistung kompakter als herkömmliche Druckmaschinen und benötigt weniger Platz. Hinzu kommt, daß die Druckwerke mit geringerem Materialaufwand gebaut werden können. Dadurch werden die Herstellungskosten gesenkt und das Gewicht der Druckmaschine wird geringer, wodurch wiederum die erforderliche Verstärkung desFundaments, auf dem die Druckmaschine steht, und die damit verbundenen Kosten geringer werden.

Die Druckwerke können außerdem sehr nah aneinander bewegt werden, so daß die Länge einer Materialbahn, die sich während des Druckbetriebs durch die Druckmaschine bewegt, minimal gehalten werden kann. Dadurch wird auch der Materialverbrauch beim Anlaufen der Druckmaschine so gering wie möglich gehalten. Eine geringe Materialbahnlänge verringert auch das Problem des Breiterdruckens, d. h. die seitliche Ausdehnung der Materialbahn. Dieses Problem entsteht in einer Offsetdruckmaschine, wenn eine Materialbahn von den Gummituchzylindern Wasser aufnimmt und auf dem Weg durch die Druckwerke gedehnt wird. Folglich reduziert die vorliegende Erfindung die zur Behebung und Steuerung dieses Problems erforderlichen Maßnahmen.

Ein weiterer Vorteil der während des Fortdruckbetriebs in geringem Abstand zueinander angeordneten Druckwerke besteht darin, daß der Drucker einfach und schnell verschiedene Teile der Druckwerke überprüfen kann, um zu sehen, ob Probleme wie z. B. tropfende Farbe oder tropfendes Wasser auftreten. Die Nähe der Druckwerke zueinander während des Druckbetriebs ermöglicht es dem Drucker ferner, verschiedene Teile der Druckwerke gleichzeitig einzusehen. Diese einfachen Überwachungsmöglichkeiten machen eine frühe Entdeckung und Behebung von Störungen möglich, und die gute Zugänglichkeit der Druckwerke erleichtert es dem Drucker, die Druckmaschine ordnungsgemäß zu warten. Folglich wird durch die vorliegende Erfindung eine Druckmaschine mit höherer Druckgeschwindigkeit, besserer Druckqualität, kürzeren Stillstandszeiten und geringerem Materialbahnverbrauch geschaffen.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine schematische Darstellung einer Rollenrotations-Druckmaschine gemäß der vorliegenden Erfindung mit vier Drucktürmen, wobei jeder Turm vier Gummi-Gummi-Druckwerke umfaßt, die entlang einer vertikal verlaufenden Materialbahn bewegbar sind;
- Fig. 2: eine vergrößerte Darstellung von einem der Türme aus Fig. 1, bei dem zwei der Druckwerke unter eine Bedienebene bewegt wurden und der Drucker an einem Plattenzylinder des unteren Druckwerks des oberen Druckwerkspaars Arbeiten ausführt;
- Fig. 3: eine schematische Darstellung einer Rollenrotations-Druckmaschine gemäß der vorliegenden Erfindung mit fest vorgegebenen Wegen für die Materialbahnen und
- Fig. 4: eine schematische Darstellung einer Rollenrotations-Druckmaschine gemäß der vorliegenden Erfindung, bei der die Wege der Materialbahnen in Abhängigkeit von den Positionen der Druckwerke in der Druckmaschine veränderbar sind.

Fig. 1 zeigt eine erfindungsgemäße Mehrfarben-Rollenrotations-Druckmaschine 1. Die Druckmaschine 1 umfaßt vier Drucktürme 2a, 2b, 2c, 2d zum Bedrucken einer oder mehrerer Materialbahnen 4a, 4b, 4c, 4d mit einem ein- oder mehrfarbigen Bild. Die Materialbahnen 4a, 4b, 4c, 4d bewegen sich vorzugsweise im wesentlichen geradlinig und in vertikaler Richtung durch einen jeden der Türme 2a-2d, wie dies in Fig. 1 gezeigt ist. Alternativ kann die Bewegungsbahn der Materialbahn auch in jedem beliebigen Winkel durch die Drucktürme 2a, 2b, 2c, 2d verlaufen. Die Türme 2a-2d umfassen jeweils vier Druckwerke 6c, 6m, 6y und 6b, die jeweils ein Bild in Zyan, Magenta, Gelb bzw. Schwarz auf beide Seiten einer jeden Materialbahn 4a-4d drucken. Neben Zyan, Magenta, Gelb und Schwarz können auch andere Farben benutzt werden. Die Materialbahn 4 kann z. B. zwischen 1200 und 1600 mm breit sein.

Jedes der Druckwerke 6c, 6m, 6y und 6b in einem Turm kann mittels einer Hebe- und Positioniervorrichtung 8, die in Fig. 2 gezeigt ist, entlang einer entsprechenden Materialbahn 4 bewegt werden. Die Hebe- und Positioniervorrichtung 8 umfaßt einen Spindelantrieb 10, der eine feste Spindel 12 mit einer Länge 14 aufweist, entlang derer die Druckwerke 6c, 6m, 6y, 6b bewegt werden können. Jedes der Druckwerke 6c, 6m, 6y, 6b umfaßt einen vorzugsweise kugelförmigen Spindelkopf 16, der drehbar im Gehäuse 18 des Druckwerks gelagert ist. Der Spindelkopf 16 kann, wie in Fig. 2 gezeigt ist, von einem Motor 20 gedreht werden. Obwohl Fig. 2 für jedes Druckwerk lediglich einen Spindelantrieb 10 und einen Spindelkopf 16 und Motoren 20 zeigt, weist vorzugsweise jeder Turm 2 mehrere derartige Einheiten auf, und zwar eine an jeder Ecke eines jeden Druckwerksgehäuses 18. Die Motoren 20 werden von einer

Motorsteuerungsvorrichtung 22 gesteuert, die von einer Fernbedienung 24 Befehle empfängt. Durch Knopfdruck auf der Fernbedienung 24 kann der Drucker die Drehung des Motors 20 und damit die Bewegungsrichtung und Position eines jeden Druckwerks 6b, 6y, 6m, 6c in einem Turm 2 steuern. An einem Seitenrahmen eines jeden Turms 2 angebrachte (hier nicht gezeigte) Schienenvorrichtungen können ebenso dazu verwendet werden, die Bewegungen der Druckwerke 6 in einem Turm 2 exakt zu steuern.

Wie in Fig. 1 und 2 gezeigt ist, kann die Position eines jeden der Druckwerke 6 entlang der Materialbahn 4 und den festen Spindeln 12 durch den Drucker so gesteuert werden, daß er freien Zugang zu dem gewünschten Teil eines Druckwerks 6 hat. In Fig. 1 hat der Drucker z. B. das Druckwerk 6b des Turms 2b in eine Position bewegt, in der die Druckplatte des Druckwerks 6b gut zugänglich ist. Nachdem die Arbeit an der Druckplatte beendet ist, kann der Drucker das Druckwerk 6b in eine andere Position bewegen, in der die Farbwerke z. B. in einem oberen Teil des Druckwerks 6b leicht zugänglich sind.

Weiterhin ist es möglich, zwei oder mehr der Druckwerke 6 in dem Turm 2 gruppenweise zu bewegen. Will der Drucker z. B. Arbeiten am Plattenzylinder des Druckwerks 6m in dem in Fig. 1 gezeigten Turm 2b ausführen, so bewegt er einfach die beiden Druckwerke 6y und 6m zusammen aufwärts, bis die Dachfläche 28 des Druckwerks 6y die Bodenfläche 30 des Druckwerks 6b kontaktiert. Danach kann der Drucker die Druckwerke 6b, 6y und 6m als Gruppe in die in Fig. 1 für das Druckwerk 2c gezeigte Position bewegen, in der der Plattenzylinder des Druckwerks 6m gut zugänglich ist.

Obgleich Fig. 1 und 2 vier Druckwerke 6 für jeden Turm 2 zeigen, kann in jedem Turm 2 eine verschiedene Anzahl von Druckwerken 6 vorhanden sein. Fig. 1 zeigt, daß sich die unteren drei Druckwerke 6 des Turms 2b unterhalb der Bedienebene 26 befinden. Vorzugsweise können mindestens zwei der Druckwerke 6 unter die Bedienebene 26 verfahren werden. Weiterhin kann die erfindungsgemäße Druckmaschine in der Weise ausgebildet sein, daß alle Druckwerke 6 eines Turms 2 unter die Bedienebene verfahren werden können. Bei der Bedienebene kann es sich um den Boden einer Druckerei oder um eine erhöhte Plattform handeln. Die Bedienebene kann z. B. die in Fig. 1 gezeigte Plattform 26' oberhalb des Turmes 2d sein.

Wie in Fig. 2 weiterhin gezeigt ist, kann die Form der Dachfläche 28 und der Bodenfläche 30 eines jeden der Druckwerke 6c, 6m, 6y und 6b in der Weise gestaltet sein, daß die Form der Dachfläche 28 eines Druckwerks 6 zu der Form der Bodenfläche 30 des darüber angeordneten Druckwerks 6 passend ausgebildet ist, wenn die Druckwerke 6 aufeinander zu in die Betriebsposition bewegt werden. Mit anderen Worten sind die Druckwerksgehäuse 28 und die Walzen- und Zylinderanordnungen innerhalb eines jeden Druckwerks 6 so ausgebildet. daß sie. wenn die Druckwerke 6 eines Turms 2 in der Betriebsposition sind, eine geschachtelte Anordnung bilden. Eine kompakte Bauweise und die Schachtelung der Druckwerke 6 ermöglichen eine relativ geringe Höhe eines jeden Turms 2 von z. B. 2,25 m.

Wie in Fig. 2 gezeigt ist, wird jedes Druckwerk 6y, 6m und 6c eines Turms 2 vorzugsweise von mindestens einem separaten Antriebsmotor 40, 42 bzw. 44 angetrieben. In einer anderen Ausführungsform der Erfindung ist, wie in Bezug auf das Druckwerk 6m gezeigt ist, nur ein Antriebsmotor 40 an einen der Gummituchzylinder 31 gekoppelt und treibt über ein (nicht gezeigtes) Getriebe die anderen Gummituchzylinder 31 und die zugehörigen Plattenzylinder 33 an.

Wie in Bezug auf das Druckwerk 6c in Fig. 2 gezeigt ist, ist in einer weiteren Ausführungsform der Erfindung ein Antriebsmotor 44 an einen der Gummituchzylinder 31 gekoppelt und treibt den anderen Gummituchzylinder 31 mittels eines (nicht gezeigten) Getriebes an. Zwei zusätzliche, unabhängige Antriebsmotoren 44 sind an die zugehörigen Plattenzylinder 33 gekoppelt.

In einer weiteren Ausführungsform der Erfindung kann ein separater Antriebsmotor an einen jeden der Plattenzylinder 33 und Gummituchzylinder 31 eines Druckwerks 6 gekoppelt sein.

Die Antriebsmotoren können mittels bekannter Antriebstechniken oder mittels der in der US-Patentanmeldung 08/975,710 beschriebenen Antriebstechniken gesteuert und geregelt werden.

Durch den Einsatz von mindestens einem Antriebsmotor pro Druckwerk 6 und durch Kopplung der Phase der Antriebsmotoren 40, 42 und 44 mit der Phase der Motoren 20 zum Antrieb der Spindelköpfe 16 besteht die Möglichkeit, eine automatische Registereinstellung während der Bewegung der Druckwerke 6c, 6m, 6y, 6b relativ zueinander in einer vertikalen Richtung entlang des Bahnpfades der Materialbahn 4 zu erhalten. Selbst nachdem zwei oder mehr der Druckwerke 6 eines Turms 2 aus einer geschachtelten Anordnung (wie bei Turm 2d in Fig. 1) heraus in Positionen bewegt wurden, in denen die Druckplatten auf den Plattenzylindern ausgewechselt werden können, kann die Druckmaschine daher gestartet und in Betrieb genommen werden, ohne daß die Druckwerke 6 in dem Turm 2 wieder in die geschachtelte Anordnung zurück bewegt werden müssen. Die Druckmaschine 1 kann z. B. in Betrieb genommen werden, wenn sich die Druckwerke 6 in einer jeden der in Fig. 1 mit Bezug auf die Türme 2a-2d gezeigten Anordnungen befinden. Obgleich die Druckmaschine 1 in Betrieb genommen werden kann, wenn die Druckwerke 6 unterschiedlich angeordnet sind, ist die für den Druckbetrieb bevorzugte Anordnung der Druckwerke 6 die in Fig. 1 mit Bezug auf Turm 2d gezeigte geschachtelte Anordnung. Die geschachtelte Anordnung der Druckwerke 6 besitzt die geringste Neigung zum Breiterdrucken und weist den kürzesten Bahnweg auf, der in Zusammenhang mit den zuvor beschriebenen Vorteilen zu einer Reduzierung der anfallenden Makulatur, einer Verringerung der für den Einzug der Materialbahn 4 benötigten Zeit sowie einer Reduzierung der Zahl der Bedienebenen und des Personals führt.

Insbesondere lassen sich die Bahneinzugslänge und der entsprechende Bahnverbrauch beim Anlaufen der Maschine minimieren, wenn sich der Bahnweg von einer Papierquelle durch die Druckwerke zu der nächsten Bearbeitungsstation der Position der Druckwerke entsprechend verändern läßt. So können z. B. ca. 2 m pro Bahnweg eingespart werden.

Fig. 3 zeigt eine Druckmaschine, bei der der Bahnweg der Materialbahnen 4a-4d festgelegt ist und sich nicht in Abhängigkeit von der Position der Druckwerke in den Türmen 2a-2d ändert.

Fig. 4 zeigt eine Druckmaschine, bei der sich der Bahnweg der Materialbahnen 4a-4d in Abhängigkeit von der Position der Druckwerke in den Türmen 2a-2d ändert. Die Bahneinzugslänge der Bahn 4d in Fig. 4 ist z. B. kürzer als die Bahneinzugslänge der Bahn 4d in Fig. 3.

Wenn die Antriebsmotoren 40, 42 und 44 der Druckwerke an Motoren 20 zum Drehen der Spindelköpfe 16 gekoppelt sind, ist es möglich, die Druckwerke 6 während des Druckbetriebs entlang der Bewegungsbahn der Materialbahn zu bewegen. Dabei ist es jedoch nötig, die Antriebsmotoren 40, 42, 44 der Druckwerke automatisch abzustimmen, so daß die korrekte Registereinstellung erhalten bleibt, wenn sich die Druckwerke 6 während des Druckbetriebs entlang der Bewegungsbahn der Materialbahn 4 bewegen. Eine automatische Abstimmung kann auch vorgesehen sein, wenn die Druckmaschine angehalten wird und die Druckwerke 6 bewegt werden, um sicherzustellen, daß die Registereinstellung der Druckwerke 6 korrekt ist, wenn die Druckmaschine wieder gestartet wird, oder daß die Plattenspannvorrichtung dem Drucker zugänglich ist.

Damit eine korrekte Registereinstellung der Druckwerke 6 eines Turms 2 in Bezug auf die Materialbahn 4 gewährleistet werden kann und damit zwischen den Druckwerken 6 die richtigen Abstände und Ausrichtungen eingehalten werden, sollten die Positionen der Druckwerke 6 innerhalb eines Toleranzbereichs bestimmbar sein. Die Positionen der Druckwerke 6 können in einer Ausführungsform der Erfindung z. B. mittels eines Sensors bis auf beispielsweise ± 0,025 mm oder bis auf jedes beliebige festgelegte Maß genau lokalisiert werden.

Verschiedene Methoden und Vorrichtungen können eingesetzt werden, um die Druckwerke 6 zu bewegen, z. B. hydraulische Vorrichtungen oder Getriebevorrichtungen wie Zahnstangengetriebe.

In einer Ausführungsform der Erfindung ist auf jedem Gummituchzylinder 31 eines jeden Druckwerks 6 ein hülsenförmiges Gummituch 32 befestigt, wie es in Fig. 2 angedeutet ist. Das Gummituch 32 ist axial von einem entsprechenden Gummituchzylinderkörper durch eine (nicht gezeigte) Öffnung in der Seitenwand des Gehäuses 28 abziehbar, während der Gummituchzylinderkörper in einer gegenüberliegenden Seitenwand fliegend gelagert ist. Ein Gummituchzylinder mit einem hülsenförmigen Gummituch wird z. B. in US 5,429,048 beschrieben.

### LISTE DER BEZUGSZEICHEN

- 1: Druckmaschine
- 2: Druckturm
- 2a: Druckturm
- 2b: Druckturm
- 2c: Druckturm
- 2d: Druckturm
- 4: Materialbahn
- 4a: Materialbahn
- 4b: Materialbahn
- 4c: Materialbahn
- 4d: Materialbahn
- 6: Druckwerk
- 6b: Druckwerk
- 6c: Druckwerk
- 6m: Druckwerk
- 6y: Druckwerk
- 8: Hebe- und Positioniervorrichtung
- 10: Spindelantrieb
- 12: Spindel
- 14: Länge
- 16: (kugelförmiger) Spindelkopf
- 18: Gehäuse
- 20: Motor
- 22: Motorsteuerungsvorrichtung
- 24: Fernbedienung
- 26: Bedienebene
- 26': Bedienebene
- 28: Dachfläche
- 30: Bodenfläche
- 31: Gummituchzylinder
- 32: Gummituchzylinder
- 33: Plattenzylinder
- 40: Antriebsmotor
- 42: Antriebsmotor
- 44: Antriebsmotor

## Patentansprüche

1. Rollenrotations-Druckmaschine zum Bedrucken einer Materialbahn, mit einem ersten Druckwerk (6, 6b, 6c, 6m, 6y) zum Bedrucken der Materialbahn (4, 4a, 4b, 4c, 4d) mit einer ersten Farbe; mit einem zweiten Druckwerk (6, 6b, 6c, 6m, 6y) zum Bedrucken der Materialbahn (4, 4a, 4b, 4c, 4d) mit einer zweiten Farbe und mit einer Hebe- und Positioniervorrichtung (8), zum Verfahren des ersten und zweiten Druckwerks (6, 6b, 6c, 6m, 6y) relativ zueinander in einer im wesentlichen vertikal verlaufenden Richtung,
**dadurch gekennzeichnet,**
**daß** ein jedes der ersten und zweiten Druckwerke (6, 6b, 6c, 6m, 6y) ein Gehäuse (18) mit einer Bodenfläche (30) und einer Dachfläche (28) aufweist, wobei die Bodenfläche (30) des zweiten Druckwerks (6, 6b, 6c, 6m, 6y) zu der Dachfläche (28) des ersten Druckwerks (6, 6b, 6c, 6m, 6y) korrespondierend ausgebildet ist, in der Weise, daß das erste und das zweite Druckwerk (6, 6b, 6c, 6m, 6y) geschachtelt angeordnet werden können.

2. Druckmaschine nach Anspruch 1,
**dadurch gekennzeichnet,**
**daß** weitere zwischen dem ersten und dem zweiten Druckwerk (6, 6b, 6c, 6m, 6y) angeordnete Druckwerke (6, 6b, 6c, 6m, 6y) vorgesehen sind, die relativ zu dem ersten und dem zweiten Druckwerk (6, 6b, 6c, 6m, 6y) in im wesentlichen vertikaler Richtung entlang der Materialbahn (4, 4a, 4b, 4c, 4d) verfahrbar sind.

3. Druckmaschine nach Anspruch 2,
**dadurch gekennzeichnet,**
**daß** zumindest einige der Druckwerke (6, 6b, 6c, 6m, 6y) eine Gruppe bilden und daß alle Druckwerke (6, 6b, 6c, 6m, 6y) der mindestens einen Gruppe von der Hebe- und Positioniervorrichtung (8) gemeinsam entlang der Materialbahn (4, 4a, 4b, 4c, 4d) bewegbar sind.

4. Druckmaschine nach einem der vorhergehenden Ansprüche,
**dadurch gekennzeichnet,**
**daß** die Druckwerke (6, 6b, 6c, 6m, 6y) von der Hebe- und Positioniervorrichtung (8) in eine erste Position bewegbar sind, in der das zweite Druckwerk (6, 6b, 6c, 6m, 6y) auf dem ersten Druckwerk (6, 6b, 6c, 6m, 6y) aufliegt.

5. Druckmaschine nach Anspruch 4,
**dadurch gekennzeichnet,**
**daß** die Druckwerke (6, 6b, 6c, 6m, 6y) von der Hebe- und Positioniervorrichtung (8) in eine zweite Position bewegbar sind, in der das erste und das zweite Druckwerk (6, 6b, 6c, 6m, 6y) in einem Abstand zueinander angeordnet sind, in der Weise, daß mindestens eines der Druckwerke (6, 6b, 6c, 6m, 6y) für den Drucker leicht zugänglich ist.

6. Druckmaschine nach Anspruch 1,
**dadurch gekennzeichnet,**
**daß** diese weitere Druckwerke (6) umfaßt, die zwischen dem ersten Druckwerk und dem zweiten Druckwerk angeordnet sind, und die jeweils ein Gehäuse besitzen, dessen Oberseite und Unterseite dem Verlauf der zugehörigen Oberseite und Unterseite eines angrenzenden Druckwerks entsprechend ausgebildet sind, in der Weise, daß die ersten und zweiten Druckwerke geschachtelt angeordnet werden können.

7. Druckmaschine nach Anspruch 6,
**dadurch gekennzeichnet,**
**daß** zumindest zwei der weiteren Druckwerke (6, 6b, 6c, 6m, 6y) durch die Hebe-und Positioniervorrichtung (8) entlang der Materialbahn (4, 4a, 4b, 4c, 4d) gruppenweise bewegbar sind.

8. Druckmaschine nach einem der vorhergehenden Ansprüche,
**dadurch gekennzeichnet,**
**daß** das erste Druckwerk (6, 6b, 6c, 6m, 6y) in Positionen oberhalb und unterhalb einer Bedienebene (26, 26') bewegbar ist.

9. Druckmaschine nach einem der vorhergehenden Ansprüche,
**dadurch gekennzeichnet,**
**daß** das zweite Druckwerk (6, 6b, 6c, 6m, 6y) in Positionen oberhalb und unterhalb einer Bedienebene (26, 26') verfahrbar ist.

10. Druckmaschine nach Anspruch 9,
**dadurch gekennzeichnet,**
**daß** die Bedienebene (26) der Boden einer Druckerei ist.

11. Druckmaschine nach Anspruch 9
**dadurch gekennzeichnet,**
**daß** die Bedienebene (26') eine Plattform ist, die sich oberhalb des zweiten Druckwerks (6, 6b, 6c, 6m, 6y) befindet, wenn die Druckwerke (6, 6b, 6c, 6m, 6y) eine optimale Druckposition einnehmen.

12. Druckmaschine nach einem der vorhergehenden Ansprüche,
**dadurch gekennzeichnet,**
**daß** die Hebe- und Positioniervorrichtung (8) einen Spindelantrieb (12) mit einem Positioniermotor (20) für jedes Druckwerk (6, 6b, 6c, 6m, 6y) umfaßt.

13. Druckmaschine nach einem der vorhergehenden Ansprüche,
**dadurch gekennzeichnet,**
**daß** die Hebe- und Positioniervorrichtung (8) eine Fernbedienung (24) umfaßt, mittels derer eine Position eines jeden Druckwerks (6, 6b, 6c, 6m, 6y) individuell gesteuert werden kann.

14. Druckmaschine nach Anspruch 12,
**dadurch gekennzeichnet,**
**daß** der Positioniermotor (20) der Hebe- und Positioniervorrichtung (8) mit wenigstens einem der Antriebsmotoren der Druckwerke (6, 6b, 6c, 6m, 6y) eines Druckwerksturmes (2) gekoppelt ist, in der Weise, daß bei einer Bewegung der ersten und zweiten Druckwerke in der vertikalen Richtung eine automatische Registerverstellung erfolgt.

15. Druckmaschine nach einem der vorhergehenden Ansprüche,
**dadurch gekennzeichnet,**
**daß** sich der Bahnweg der Materialbahn (4, 4a, 4b, 4c, 4d) in Abhängigkeit von der Position der Druckwerke (6, 6b, 6c, 6m, 6y) bei einem Verfahren derselben automatisch verändert.

## Claims

1. Web-fed rotary printing press for printing a web of material, comprising a first printing unit (6, 6b, 6c, 6m, 6y) for printing a first colour on the web of material; a second printing unit (6, 6b, 6c, 6m, 6y) for printing a second colour on the web of material; and a lifting and positioning device for moving said first and second printing units (6, 6b, 6c, 6m, 6y) with respect to each other in a substantially vertical direction,
**characterized in**
**that** each of the first and second printing units (6, 6b, 6c, 6m, 6y) has a housing (18) with a bottom surface (30) and a top surface (28), wherein the bottom surface (30) of the second printing unit (6, 6b, 6c, 6m, 6y) is formed to correspond to the top surface (28) of the first printing unit (6, 6b, 6c, 6m, 6y) in such a way that the first and second printing units (6, 6b, 6c, 6m, 6y) can be arranged in a nested formation.

2. Printing press according to claim 1,
**characterized in**
**that** further printing units (6, 6b, 6c, 6m, 6y) are provided which are arranged between the first and second printing units (6, 6b ,6c, 6m, 6y) and which are movable with respect to the first and second printing unit (6, 6b, 6c, 6m, 6y) in a substantially vertical direction along the web of material (4, 4a, 4b, 4c, 4d).

3. Device according to claim 2,
**characterized in**
**that** at least some of the printing units (6, 6b, 6c, 6m, 6y) form a group and that all printing units (6, 6b, 6c, 6m, 6y) of the at least one group are jointly movable along the web of material (4, 4a, 4b, 4c, 4d) by means of the lifting and positioning device (8).

4. Device according to one of the preceding claims,
**characterized in**
**that** the printing units (6, 6b, 6c, 6m, 6y) are movable by means of the lifting and positioning device (8) into a first position, in which the second printing unit (6, 6b, 6c, 6m, 6y) rests on the first printing unit (6, 6b, 6c, 6m, 6y).

5. Device according to claim 4,
**characterized in**
**that** the printing units (6, 6b, 6c, 6m, 6y) are movable by the lifting and positioning device (8) into a second position, in which the first and second printing units (6, 6b, 6c, 6m, 6y) are spaced apart from each other in such a way that at least one of the printing units (6, 6b, 6c, 6m, 6y) is easily accessible to the operator.

6. Printing press according to claim 1,
**characterized in**
**that** it comprises further printing units (6) which are arranged between the first printing unit and the second printing unit and which have a housing each, the upper side and the lower side of which are formed to correspond to the associated upper side and lower side of an adjacent printing unit in such a way that the first and printing units can be arranged in a nested formation.

7. Printing press according to claim 6,
**characterized in**
**that** at least two of the further printing units (6, 6b, 6c, 6m, 6y) are movable in groups along the web of material (4, 4a, 4b, 4c, 4d) by means of the lifting and positioning device.

8. Printing press according to one of the preceding claims,
**characterized in**
**that** the first printing unit (6, 6b, 6c, 6m, 6y) is movable into positions above and below an operating floor level (26, 26').

9. Printing press according to one of the preceding claims,
**characterized in**
**that** the second printing unit (6, 6b, 6c, 6m, 6y) is movable into positions above and below an operating floor level (26, 26').

10. Printing press according to claim 9,
**characterized in**
**that** the operating floor level (26) is the floor of the print shop.

11. Printing press according to claim 9,
**characterized in**
**that** the operating floor level (26') is a platform located above the second printing unit (6, 6b, 6c, 6m, 6y) when the printing units (6, 6b, 6c, 6m, 6y) are in an optimum printing position.

12. Printing press according to one of the preceding claims,
**characterized in**
**that** the lifting and positioning device (8) has a spindle drive (12) including a positioning motor (20) for each of the printing units (6, 6b, 6c, 6m, 6y).

13. Printing press according to one of the preceding claims,
**characterized in**
**that** the lifting and positioning device (8) comprises a remote control (24), by means of which a position of each of the printing units (6, 6b, 6c, 6m, 6y) can be controlled individually.

14. Printing press according to claim 12,
**characterized in**
**that** the positioning motor (20) of the lifting and positioning device (8) is coupled to at least one of the drive motors of the printing units (6, 6b, 6c, 6m, 6y) of a printing unit tower (2) in such a way that upon movement of the first and second printing units in the vertical direction an automatic register adjustment is carried out.

15. Printing press according to one of the preceding claims,
**characterized in**
**that** the path of the web of material (4, 4a, 4b, 4c, 4d) automatically changes as a function of the position of the printing units (6, 6b, 6c, 6m, 6y) when the printing units (6, 6b, 6c, 6m, 6y) are displaced.

## Revendications

1. Presse à imprimer rotative à bobine pour imprimer une bande de matériau, comportant un premier groupe d'impression (6, 6b, 6c, 6m, 6y) pour imprimer la bande de matériau (4, 4a, 4b, 4c, 4d) avec une première encre ; un deuxième groupe d'impression (6, 6b, 6c, 6m, 6y) pour imprimer la bande de matériau (4, 4a, 4b, 4c, 4d) avec une deuxième encre, ainsi qu'un dispositif de levage et de positionnement (8) pour déplacer le premier et le deuxième groupes d'impression (6, 6b, 6c, 6m, 6y) l'un par rapport à l'autre selon une direction sensiblement orientée verticalement, **caractérisée par le fait que** chacun des premier et deuxième groupes d'impression (6, 6b, 6c, 6m, 6y) présente un carter (8) avec une surface de plancher (30) et une surface de toit (28), la surface de plancher (30) du deuxième groupe d'impression (6, 6b, 6c, 6m, 6y) étant conçue en correspondance avec la surface de toit (28) du premier groupe d'impression(6, 6b, 6c, 6m, 6y) de façon que le premier et le deuxième groupes d'impression (6, 6b, 6c, 6m, 6y) puissent être disposés emboîtés.

2. Presse à imprimer selon la revendication 1, **caractérisée par le fait que** sont prévus d'autres groupes d'impression (6, 6b, 6c, 6m, 6y) qui sont disposés entre le premier et le deuxième groupes d'impression (6, 6b, 6c, 6m, 6y) et peuvent se déplacer le long de la bande de matériau (4, 4a, 4b, 4c, 4d), selon la direction sensiblement verticale, par rapport au premier et au deuxième groupes d'impression (6, 6b, 6c, 6m, 6y).

3. Presse à imprimer selon la revendication 2, **caractérisée par le fait qu'**au moins quelques-uns des groupes d'impression (6, 6b, 6c, 6m, 6y) forment un groupement et que tous les groupes d'impression (6, 6b, 6c, 6m, 6y) du groupement dont il y a au moins un peuvent être déplacés en commun le long de la bande de matériau (4, 4a, 4b, 4c, 4d) par le dispositif de levage et de positionnement (8).

4. Presse à imprimer selon l'une des revendications précédentes, **caractérisée par le fait que** les groupes d'impression (6, 6b, 6c, 6m, 6y) peuvent être amenés, par le dispositif de levage et de positionnement (8), dans une première position dans laquelle le deuxième groupe d'impression (6, 6b, 6c, 6m, 6y) repose sur le premier groupe d'impression (6, 6b, 6c, 6m, 6y).

5. Presse à imprimer selon la revendication 4, **caractérisée par le fait que** les groupes d'impression (6, 6b, 6c, 6m, 6y) peuvent être amenés, par le dispositif de levage et de positionnement (8), dans une deuxième position dans laquelle le premier et le deuxième groupes d'impression (6, 6b, 6c, 6m, 6y) sont disposés à distance l'un de l'autre de façon qu'au moins l'un des groupes d'impression (6, 6b, 6c, 6m, 6y) soit facilement accessible pour l'imprimeur.

6. Presse à imprimer selon la revendication 1, **caractérisée par le fait qu'**elle comporte d'autres groupes d'impression (6) qui sont disposés entre le premier groupe d'impression et le deuxième groupe d'impression et qui possèdent chacun un carter dont la face supérieure et la face inférieure sont conçues en correspondance avec l'allure de la face supérieure et de la face inférieure correspondantes d'un groupe d'impression voisin, de façon que les premiers et les deuxièmes groupes d'impression puissent être disposés emboîtés.

7. Presse à imprimer selon la revendication 6, **caractérisée par le fait qu'**au moins deux des autres groupes d'impression (6, 6b, 6c, 6m, 6y) peuvent être déplacés par groupe, par le dispositif de levage et de positionnement (8), le long de la bande de matériau (4, 4a, 4b, 4c, 4d).

8. Presse à imprimer selon l'une des revendications précédentes, **caractérisée par le fait que** le premier groupe d'impression (6, 6b, 6c, 6m, 6y) peut venir en des positions qui sont au-dessus et au-dessous d'un plan de service (26, 26').

9. Presse à imprimer selon l'une des revendications précédentes, **caractérisée par le fait que** le deuxième groupe d'impression (6, 6b, 6c, 6m, 6y) peut venir en des positions qui sont au-dessus et au-dessous d'un plan de service (26, 26').

10. Presse à imprimer selon la revendication 9, **caractérisée par le fait que** le plan de service (26) est le plancher d'une imprimerie.

11. Presse à imprimer selon la revendication 9, **caractérisée par le fait que** le plan de service est une plate-forme qui se trouve au-dessus du deuxième groupe d'impression (6, 6b, 6c, 6m, 6y) lorsque les groupes d'impression (6, 6b, 6c, 6m, 6y) prennent une position d'impression optimale.

12. Presse à imprimer selon l'une des revendications précédentes, **caractérisée par le fait que** le dispositif de levage et de positionnement (8) comporte un mécanisme à vis sans fin (12) avec un moteur de positionnement (20) pour chaque groupe d'impression (6, 6b, 6c, 6m, 6y).

13. Presse à imprimer selon l'une des revendications précédentes, **caractérisée par le fait que** le dispositif de levage et de positionnement (8) comporte une télécommande (24) au moyen de laquelle on peut commander individuellement une position de chacun des groupes d'impression (6, 6b, 6c, 6m, 6y).

14. Presse à imprimer selon la revendication 12, **caractérisée par le fait que** le moteur de positionnement (20) du dispositif de levage et de positionnement (8) est couplé avec au moins l'un des moteurs d'entraînement des groupes d'impression (6, 6b, 6c, 6m, 6y) d'une tour de groupes d'impression (2) de façon que, lors d'un mouvement des premiers et des deuxièmes groupes d'impression selon la direction verticale, il se fasse un réglage automatique de position respective.

15. Presse à imprimer selon l'une des revendications précédentes, **caractérisée par le fait que** le chemin de la bande de matériau (4, 4a, 4b, 4c, 4d) se modifie automatiquement en fonction de la position des groupes d'impression (6, 6b, 6c, 6m, 6y) lorsque ceux-ci se déplacent.
